# EUROPÄISCHE PATENTSCHRIFT

(11) **EP 1 323 145 B1**
(45) Veröffentlichungstag und Bekanntmachung des Hinweises auf die Patenterteilung: **07.07.2004**
(21) Anmeldenummer: 01976212.9
(22) Anmeldetag: 10.09.2001
(51) Int. Cl.: G08B 21/02, G08B 21/00

(54) **PERSONENÜBERWACHUNGSSYSTEM**
PERSONAL MONITORING SYSTEM
SYSTEME DE SURVEILLANCE DE PERSONNES

(30) Priorität: 28.09.2000 DE 20016782 U
(43) Veröffentlichungstag der Anmeldung: 02.07.2003
(73) Patentinhaber: Ziesing, Marcus, 80638 München (DE)
(72) Erfinder: Ziesing, Marcus, 80638 München (DE)
(74) Vertreter: Manitz, Finsterwald & Partner GbR
(86) Internationale Anmeldenummer: PCT/EP2001/010455
(87) Internationale Veröffentlichungsnummer: WO 2002/027683

(56) Entgegenhaltungen:
- US-A- 5 289 163
- US-A- 5 771 002
- US-A- 6 084 517

## Beschreibung

Die vorliegende Erfindung betrifft ein System zur Überwachung von Personen, insbesondere Kinder und aufsichtsbedürftige Erwachsene, nach dem Oberbegriff von Anspruch 1.

Es ist bekannt, daß vor allem kleine Kinder gerne die Umgebung erkunden und hierfür von ihrer Aufsichtsperson weglaufen. Dabei besteht die Gefahr, daß sich die Kinder verlaufen und verlorengehen oder in Gefahr geraten.

Kinder müssen daher an der Hand genommen oder dauernd beobachtet werden. Das An-die-Hand-nehmen beeinträchtigt den Freiheitsdrang der Kinder stark, während das dauernde Beobachten anstrengend und oft nicht möglich ist. Es sind daher auch Haltebänder bekannt geworden, die in Art einer Leine an der Hand des Kindes befestigt werden und von der Aufsichtsperson gehalten werden können. Zwar ist die Überwachung dadurch vereinfacht. Die Bewegungsmöglichkeit des Kindes ist aber auch hier relativ stark eingeschränkt.

Ein System der eingangs genannten Art ist aus der US-A-5 289 163 bekannt. Diese Druckschrift beschreibt ein System zur Überwachung von Personen, bei welchem zur Signalisierung einer unzulässigen Entfernung der überwachten Person ein Ton- oder Vibrationssignal ausgegeben wird.

Zusätzlich umfasst dieses System eine Anzeige für die ungefähre Position der überwachten Person. Dabei handelt es sich um acht kreisförmig angeordnete Leuchtdioden, die je nach der Position der überwachten Person aufleuchten.

Die US-A-6 084 517 beschreibt ein Satellitenortungssystem, welches nicht nur aufwendig und kostenintensiv ist, sondern auch ungeeignet für eine Überwachung von Personen in Gebäuden. Der Kontakt findet hier nämlich jeweils über den Satelliten statt.

Der Erfindung liegt die Aufgabe zugrunde, ein System der eingangs genannten Art zu verbessern.

Diese Aufgabe wird durch die Merkmale von Anspruch 1 gelöst.

Durch den Verzicht auf ein mechanisches Haltemittel wird die Bewegungsfreiheit des Kindes oder des aufsichtsbedürftigen Erwachsenen nicht eingeschränkt. Gleichzeitig ist keine ständige Beobachtung des Kindes oder des Erwachsenen erforderlich, da ein Warnsignal ausgegeben wird, sobald sich das Kind oder der Erwachsene weiter entfernt, als es dem vorbestimmten Wert entspricht.

Dies macht sich die Erkenntnis zunutze, daß es bis zu einer bestimmten Entfernung des Kindes von der Aufsichtsperson nicht erforderlich ist, genau zu wissen, wo sich das Kind gerade befindet. Beispielsweise in einem Radius von 5 m um die Aufsichtsperson kann das Kind, auch nachdem es aus den Augen verloren war, schnell wieder aufgefunden werden. Erst wenn sich das Kind weiter entfernt, besteht die Gefahr, daß das Kind verlorengeht. Bei dem erfindungsgemäßen System wird nun ein Warnsignal ausgegeben, sobald sich das Kind weiter entfernt, so daß dann sofort reagiert und das Kind noch rechtzeitig wieder entdeckt werden kann.

Bei aufsichtsbedürftigen Erwachsenen gelten entsprechende Überlegungen. Dabei kann das erfindungsgemäße System insbesondere in Heimen eingesetzt werden, in welchen sich die aufsichtsbedürftigen Personen frei bewegen können. Verläßt nun die Person das Heim und entfernt sich weiter als der vorbestimmte Wert hiervon, so wird das Warnsignal ausgegeben und es können sofort Maßnahmen ergriffen werden, um die Person wieder aufzufinden und in das Heim zurückzubringen sowie vor Schaden zu bewahren. Die zulässige Entfernung kann hier entsprechend größer eingestellt werden.

Besonders bevorzugt ist es, wenn der Wert der zulässigen Entfernung einstellbar ist. Die Überwachung kann dadurch an die jeweiligen Gegebenheiten angepaßt werden. So kann beispielsweise in einem Kaufhaus eine geringere zulässige Entfernung eingestellt werden als auf einem Spielplatz. Die Aufsichtsperson wird dadurch nur dann gewarnt, wenn tatsächlich die Gefahr des Verlorengehens oder einer Gefährdung des Kindes besteht.

Der Grundgedanke der Erfindung besteht darin, bei Überschreiten der vorbestimmten Entfernung eine Nachricht zu verschicken, insbesondere zu einem Festnetz oder Mobiltelefon, beispielsweise per SMS (Short Message Service) oder als E-Mail zu einem Computer. Damit können auch andere Personen oder auch mehrere Personen zugleich benachrichtigt werden. Bevorzugt ist es dabei, wenn Sender und/oder Empfänger GSM (Global System for Mobile Communication) tauglich sind. Das System ist dadurch auch außerhalb von Landesgrenzen einsetzbar.

Eine Nachricht kann auch als Notruf zu einer Polizeistation übermittelt werden. In besonderen Fällen oder bei Überschreiten einer besonders großen Entfernung kann dadurch schnell eine Polizeiaktion ausgelöst werden.

Nach einer Ausgestaltung der Erfindung sind Mittel vorgesehen, durch welche die Ausgabe des Warnsignals wieder beendet wird, wenn die Entfernung den vorbestimmten Wert wieder unterschreitet. Damit kann der Aufsichtsperson zu erkennen gegeben werden, daß sich die zu überwachende Person wieder innerhalb der vorbestimmten Entfernung aufhält. Das Auffinden wird dadurch erleichtert.

Der Sender und/oder der Empfänger sind bevorzugt batteriebetrieben. Dadurch besteht keine Abhängigkeit von einem Stromnetz.

Durch eine Ein- und Ausschaltbarkeit des Senders und/oder des Empfängers wird die Betriebsdauer dieser Geräte vorteilhafterweise erhöht.

Zur Verringerung der Baugröße von Sender und/oder Empfänger weisen diese Geräte bevorzugt eine Platine in SMD-Technik auf. Außerdem kann der Sender zu diesem Zweck eine aufgedruckte Antenne verwenden.

Sender und Empfänger arbeiten bevorzugt nach dem Funkprinzip, insbesondere mit Hochfrequenzmodulation. Dies hat sich für den vorliegenden Einsatzzweck als besonders geeignet herausgestellt.

Besonders vorteilhaft ist es dabei, wenn der Sender und/oder der Empfänger ein Gehäuse aus Kunststoff aufweisen. Die Funkübertragung ist dadurch weitgehend ungehindert möglich.

Als Warnsignal kann sowohl ein optisches als auch ein akustisches Warnsignal oder beides vorgesehen sein. Bevorzugt ist es dabei, wenn sich das Warnsignal mit zunehmender Entfernung zwischen Sender und Empfänger ändert, beispielsweise lauter oder schneller wird. Auch ist es möglich, mehrere Leuchtdioden vorzusehen, von denen eine mit der Entfernung zunehmende Anzahl aktiviert wird. Die Aufsichtsperson erhält dadurch zum einen eine zusätzliche Information. Zum anderen wird der Aufmerksamkeitswert des Warnsignals dadurch erhöht, so daß die Aufsichtsperson schneller reagieren kann.

Es können beispielsweise drei Leuchtdioden im Empfänger vorgesehen sein, von denen eine bei einer freien Entfernung von 5 m, zwei bei einer freien Entfernung von 10 m und alle drei bei einer freien Entfernung von 15 m aufleuchten. Ist die freie Verbindung zwischen Sender und Empfänger unterbrochen, beispielsweise durch eine Mauer, so werden die Entfernungen entsprechend geringer, bei denen die jeweiligen Leuchtdioden aufleuchten.

Des weiteren ist es vorteilhaft, wenn der Empfänger in einen Modus umschaltbar ist, in dem das Warnsignal mit abnehmender Entfernung intensiver, insbesondere lauter oder schneller wird. Dieser Modus wird gewählt, sobald ein Warnsignal ausgegeben wurde und nun die Person mit dem Sender aufgefunden werden soll. Die mit abnehmender Entfernung zunehmende Intensität des Signals erleichtert das Auffinden in Art einer Peilung.

Nach einer Ausgestaltung der Erfindung ist der Empfänger ebenfalls tragbar ausgebildet. Diese Ausgestaltung ist insbesondere zur Überwachung von Kindern durch Aufsichtspersonen sinnvoll, die sich mit den Kindern frei bewegen wollen.

Nach einer weiteren Ausgestaltung der Erfindung ist der Empfänger fest installiert. Diese Ausgestaltung ist insbesondere bei der Überwachung von aufsichtsbedürftigen Erwachsenen sinnvoll, die in einem Heim untergebracht sind. Hier ist kein tragbarer Empfänger erforderlich.

Bei dieser Anwendung ist es außerdem vorteilhaft, wenn der Empfänger mehrere Kanäle für verschiedene Sender aufweist. Dadurch können mit einem Empfänger mehrere Personen überwacht werden.

Nach einer weiteren Ausgestaltung der Erfindung weist der Sender eine Ansteckvorrichtung oder ein Befestigungsband auf. Der Sender kann damit schnell und einfach an der zu überwachenden Person befestigt werden.

Bei Verwendung des Systems zur Überwachung von Kindern ist es bevorzugt, wenn der Sender ein Gehäuse mit einer kinderfreundlichen Form, beispielsweise Mond- oder Sternform aufweist. Die Akzeptanz des Gerätes bei den Kindern wird dadurch erhöht.

Ausführungsbeispiele der Erfindung sind in der Zeichnung dargestellt und werden nachfolgend beschrieben. Es zeigen, jeweils in schematischer Darstellung:
- Figur 1: einen tragbaren Sender und einen tragbaren Empfänger und
- Figur 2: einen fest installierten Empfänger mit mehreren tragbaren Sendern.

Der in Figur 1 dargestellte Sender 1 ist möglichst klein ausgebildet und mit einer Befestigungsvorrichtung, beispielsweise einem Clips oder einem Band versehen, um an einer Person, beispielsweise der Jacke oder dem Handgelenk eines Kindes befestigt werden zu können. Der Sender 1 weist beispielsweise einen Durchmesser von 0,5 bis 0,7 cm auf und hat ein Gewicht von ca. 20 g. Um den Sender 1 möglichst klein ausbilden zu können, umfaßt er eine Platine mit einer Schaltung in SMD-Technik sowie eine kleine Batterie zur Stromversorgung. Die Antenne ist bevorzugt auf den Sender 1 aufgedruckt.

Der in Figur 1 dargestellte Empfänger 2 kann ebenfalls tragbar ausgebildet sein und eine geringe Größe aufweisen. Er kann hierfür ebenfalls eine Platine mit einer Schaltung in SMD-Technik sowie eine kleine Batterie zur Stromversorgung aufweisen. Auch kann der Empfänger mit einer aufgedruckten Empfangsantenne versehen sein. Der Empfänger 2 kann aber auch etwas größer ausgebildet sein als der Sender 1.

Sender 1 und Empfänger 2 wirken insbesondere nach dem Funkprinzip miteinander zusammen, wobei die Funkwellen bevorzugt hochfrequenzmoduliert sind. Der Empfang ist dadurch auch bei Hindernissen zwischen Sender 1 und Empfänger 2 gewährleistet. Der Empfänger 2 umfaßt eine Warnvorrichtung, die aktiviert wird, sobald die Entfernung zwischen Sender 1 und Empfänger 2 einen vorbestimmten Wert, der insbesondere einstellbar sein kann, überschreitet. Das von der Warnvorrichtung ausgegebene Warnsignal kann sowohl optisch als auch akustischer oder anderer Art sein und von der Größe der Entfernung zwischen Sender 1 und Empfänger 2 abhängen. Eine eingestellte Entfernung kann beispielsweise 5 bis 15 m betragen. Die Betriebsdauer des Senders 1 und des Empfängers 2 kann beispielsweise drei Stunden betragen. Die Stomquelle kann auch wiederaufladbar ausgebildet sein.

Bei der in Figur 2 dargestellten Variante ist der Empfänger 2 fest installiert und weist mehrere Kanäle auf, die jeweils einem von mehreren Sendern 1 zugeordnet sind. Jedem Kanal ist außerdem eine optische Warnvorrichtung 3 zugeordnet, beispielsweise eine Warnlampe. Darüber hinaus kann der Empfänger 2 eine akustische Warnvorrichtung für alle Kanäle gemeinsam aufweisen. Während die akustische Warnvorrichtung dazu dient, die Aufmerksamkeit der Aufsichtsperson zu erregen, kann diese über die optischen Warnvorrichtungen 3 feststellen, welcher der Sender 1 zu einer Ausgabe des Warnsignals geführt hat. Damit ist für die Aufsichtsperson erkennbar, welche überwachte Person sich weiter als der vorbestimmte Wert entfernt hat.

Diese Variante ist insbesondere zur Überwachung von aufsichtsbedürftigen Personen sinnvoll einsetzbar. Die zulässige Entfernung kann dabei größer sein, beispielsweise 30 m betragen. Die Unterscheidung der verschiedenen Sender 1 kann auch in anderer Weise erfolgen.

Mit dem erfindungsgemäßen System wird eine besonders vorteilhafte Überwachung von Personen ermöglicht, die der überwachten Person eine möglichst große Bewegungsfreiheit einräumt, ohne eine dauernde Beaufsichtigung der Person zu erfordern, zugleich aber eine ausreichende Überwachung gewährleistet. Die Aufsichtsperson wird zuverlässig über ein Entfernen informiert und kann schnell reagieren, um die überwachte Person aufzufinden und vor einer Gefährdung zu bewahren.

## Patentansprüche

1. System zur Überwachung von Personen, insbesondere Kinder und aufsichtsbedürftige Erwachsene, mit einem tragbaren Sender (1), einem Empfänger (2) und einer beim Empfänger vorgesehenen Warneinrichtung (3) sowie Mitteln, durch welche die Warneinrichtung (3) zur Ausgabe eines Warnsignals veranlaßt wird, wenn die Entfernung zwischen Sender (1) und Empfänger (2) einen vorbestimmten, insbesondere einstellbaren Wert übersteigt,
**dadurch gekennzeichnet,**
**dass** bei Überschreiten der vorbestimmten Entfernung zusätzlich eine Nachricht zu einem Festnetz- oder Mobiltelefon, beispielsweise per SMS, oder als E-Mail zu einem Computer verschickt wird.

2. System nach Anspruch 1,
**dadurch gekennzeichnet,**
**dass** Sender (1) und/oder Empfänger (2) GSM-tauglich sind.

3. System nach einem der vorhergehenden Ansprüche,
**dadurch gekennzeichnet,**
**dass** ein Notruf zu einer Polizeistation erfolgt.

4. System nach einem der vorhergehenden Ansprüche,
**dadurch gekennzeichnet,**
**dass** Sender (1) und Empfänger (2) nach dem Funkprinzip arbeiten, insbesondere mit Hochfrequenzmodulen, und dass der Sender (1) und/oder der Empfänger (2) eine Platine mit einer Schaltung in SMD-Technik, eine aufgedruckte Antenne sowie ein Gehäuse aus Kunststoff aufweisen.

5. System nach einem der vorhergehenden Ansprüche,
**dadurch gekennzeichnet,**
**dass** Mittel vorgesehen sind, durch welche die Ausgabe des Warnsignals wieder beendet wird, wenn die Entfernung den Wert wieder unterschreitet.

6. System nach einem der vorhergehenden Ansprüche,
**dadurch gekennzeichnet,**
**dass** der Sender (1) und/oder der Empfänger (2) batteriebetrieben arbeiten und/oder dass der Sender (1) und/oder der Empfänger (2) ein- und ausschaltbar sind.

7. System nach einem der vorhergehenden Ansprüche,
**dadurch gekennzeichnet,**
**dass** ein optisches und/oder ein akustisches Warnsignal vorgesehen sind und/oder dass sich das Warnsignal mit zunehmender Entfernung zwischen Sender (1) und Empfänger (2) ändert, beispielsweise lauter oder schneller wird oder dass der Empfänger (2) mehrere Leuchtdioden aufweist, insbesondere drei, von denen um so mehr aufleuchten, je weiter der Sender (1) vom Empfänger (2) entfernt ist, insbesondere eine Leuchtdiode bei einer freien Entfernung von 5 m, zwei Leuchtdioden bei einer freien Entfernung von 10 m und drei Leuchtdioden bei einer freien Entfernung von 15 m.

8. System nach einem der vorhergehenden Ansprüche,
**dadurch gekennzeichnet,**
**dass** der Empfänger (2) ebenfalls tragbar oder fest installiert ist.

9. System nach einem der vorhergehenden Ansprüche,
**dadurch gekennzeichnet,**
**dass** der Empfänger (2) mehrere Kanäle für verschiedene Sender (1) aufweist.

10. System nach einem der vorhergehenden Ansprüche,
**dadurch gekennzeichnet,**
**dass** der Sender (1) eine Ansteckvorrichtung oder ein Befestigungsband aufweist und/oder dass der Sender (1) ein Gehäuse mit einer kinderfreundlichen Form, beispielsweise Mond- oder Sternform aufweist.

## Claims

1. A system for the monitoring of persons, in particular of children and adults requiring supervision, comprising a portable transmitter (1), a receiver (2) and a warning device (3) provided at the receiver as well as means by which the warning device (3) is caused to output a warning signal when the distance between the transmitter (1) and the receiver (2) exceeds a pre-determined, in particular adjustable, value,
**characterized in that**, when a pre-determined distance is exceeded, a message is sent, in particular to a land line telephone or to a mobile telephone, for example by SMS, or as an e-mail to a computer.

2. A system in accordance with claim 1, **characterized in that** the transmitter (1) and/or the receiver (2) are suitable for GSM.

3. A system in accordance with any one of the previous claims, **characterized in that** an emergency call is made to a police station.

4. A system in accordance with any one of the previous claims, **characterized in that** the transmitter (1) and the receiver (2) operate according to the radio principle, in particular with radio frequency modulation; and **in that** the transmitter (1) and/or the receiver (2) have a board with a circuit using SMD technology, have a printed-on antenna, as well as a housing made of plastic.

5. A system in accordance with any one of the previous claims, **characterized in that** means are provided by which the output of the warning signal is ended again when the distance falls below the value again.

6. A system in accordance with any one of the previous claims, **characterized in that** the transmitter (1) and/or the receiver (2) are battery-operated; and/or **in that** the transmitter (1) and/or the receiver (2) can be switched on and off.

7. A system in accordance with any one of the previous claims, **characterized in that** an optical and/or an acoustic warning signal are provided; and/or **in that** the warning signal changes, for example becomes louder or faster, as the distance between the transmitter (1) and the receiver (2) increases; or **in that** the receiver (2) has a plurality of light-emitting diodes, in particular three, of which the more light up, the further the transmitter (1) is away from the receiver (2), in particular one light-emitting diode at a free distance of 5 m, two light-emitting diodes at a free distance of 10 m and three light-emitting diodes at a free distance of 15 m.

8. A system in accordance with any one of the previous claims, **characterized in that** the receiver (2) is likewise portable or fixedly installed.

9. A system in accordance with any one of the previous claims, **characterized in that** the receiver (2) has a plurality of channels for different transmitters (1).

10. A system in accordance with any one of the previous claims, **characterized in that** the transmitter (1) has a pin-on device or a fastening band; and/or **in that** the transmitter (1) has a housing with a shape appealing to children, for example a moon shape or a star shape.

## Revendications

1. Système pour surveiller des personnes, en particulier des enfants et des adultes soumis à une surveillance, comprenant un émetteur portable (1), un récepteur (2) et un dispositif d'avertissement (3) prévu dans le récepteur, ainsi que des moyens grâce auquel le dispositif d'avertissement (3) est amené à émettre un signal d'avertissement si l'éloignement entre l'émetteur (1) et le récepteur (2) dépasse une valeur prédéterminée, en particulier réglable,
**caractérisé en ce que** lors du dépassement de l'éloignement prédéterminé, une information est expédiée additionnellement vers un téléphone fixe ou un téléphone mobile, par exemple par message SMS, ou bien par courriel à un ordinateur.

2. Système selon la revendication 1, **caractérisé en ce que** l'émetteur (1) et/ou le récepteur (2) sont compatibles avec le système GSM.

3. Système selon l'une des revendications précédentes, **caractérisé en ce qu'**il émet un appel d'urgence à un poste de police.

4. Système selon l'une des revendications précédentes, **caractérisé en ce que** l'émetteur (1) et le récepteur (2) fonctionnent suivant le principe radio, en particulier avec des modules à haute fréquence, et **en ce que** l'émetteur (1) et/ou le récepteur (2) comprend une platine avec un circuit en technique SMD, une antenne imprimée, et un boîtier en matière plastique.

5. Système selon l'une des revendications précédentes, **caractérisé en ce qu'**il est prévu des moyens par lesquels l'émission du signal d'avertissement est à nouveau terminée lorsque l'éloignement passe de nouveau au-dessous de ladite valeur.

6. Système selon l'une des revendications précédentes, **caractérisé en ce que** l'émetteur (1) et/ou le récepteur (2) fonctionne avec alimentation d'une pile/batterie et/ou **en ce que** l'émetteur (1) et/ou le récepteur (2) peut être mis en marche/à l'arrêt.

7. Système selon l'une des revendications précédentes, **caractérisé en ce qu'**il est prévu un signal d'avertissement optique et/ou acoustique, et/ou **en ce que** le signal d'avertissement est modifié lorsque l'éloignement augmente entre l'émetteur (1) et le récepteur (2), par exemple en devenant plus intense ou plus rapide, ou **en ce que** le récepteur (2) comprend plusieurs diodes luminescentes, en particulier trois, le nombre de diodes éclairées étant d'autant plus important que l'émetteur
(1) est éloigné du récepteur (2), en particulier une seule diode lors d'un éloignement libre de 5 m, deux diodes lors d'un éloignement libre de 10 m, et trois diodes lors d'un éloignement libre de 15 m.

8. Système selon l'une des revendications précédentes, **caractérisé en ce que** le récepteur (2) est également portable ou installé de façon fixe.

9. Système selon l'une des revendications précédentes, **caractérisé en ce que** le récepteur (2) présentes plusieurs canaux pour différents émetteurs (1).

10. Système selon l'une des revendications précédentes, **caractérisé en ce que** l'émetteur (1) comporte un dispositif d'accrochage ou une bande de fixation et/ou **en ce que** l'émetteur (1) présente un boîtier avec une forme de présentation agréable vis-à-vis des enfants, par exemple la forme d'une lune ou d'une étoile.
